# EUROPÄISCHE PATENTSCHRIFT

(11) **EP 2 384 795 B1**
(45) Veröffentlichungstag und Bekanntmachung des Hinweises auf die Patenterteilung: **01.07.2015**
(21) Anmeldenummer: 11164212.0
(22) Anmeldetag: 28.04.2011
(51) Int. Cl.: A63F 7/06

(54) **Individualisierung von Tischfussball-Spielfiguren**
Individualization of table football player figures
Individualisation des figurines de joueur de football de table

(30) Priorität: 03.05.2010 CH 6632010
(43) Veröffentlichungstag der Anmeldung: 09.11.2011
(73) Patentinhaber: Bureau Hindermann GmbH, 8005 Zürich (CH)
(72) Erfinder: Gessaga, Jérôme, 8037, Zürich (CH); Hindermann, Christoph, 8006, Zürich (CH)
(74) Vertreter: Felber, Josef

(56) Entgegenhaltungen:
- EP-A1- 2 047 893
- CN-A- 1 429 639
- DE-A1- 10 159 238
- DE-A1- 19 944 820
- US-A1- 2008 164 653

## Beschreibung

Die vorliegende Erfindung betrifft individualisierbare Tischfussball-Spielfiguren, sodass dieselben mit real existierenden Fussballern identifizierbar werden. Es gibt Tausende von Tischfussball-Kästen, die alle mit uniformen Spielfiguren ausgestattet sind, für jede Mannschaft elf Spieler, davon ein Torhüter. Die beiden Mannschaften werden einzig in unterschiedlichen Farben ausgeführt. Jahrzehntelang waren die Spieler an solchen Tischfussball-Kästen mit dieser Ausstattung zufrieden und es gab sozusagen keine Innovation und die Spielmöglichkeiten blieben über viele Jahre dieselben. Jedermann kennt aber diese Tischfussball-Kästen. In der Schweiz werden sie als Töggelikasten bezeichnet, die einzelnen Spielfiguren als Töggeli, in Deutschland heissen sie Kickerkasten oder Tischfussball-Kasten, die Spielfiguren werden Kicker genannt, und in Österreich spricht man vom Wuzeltisch, und die Spielfiguren sind Wuzler. Die Spieler an solchen Kästen konnten sich bisher bloss rein imaginär mit einer bestimmten Mannschaft oder gar spezifischen Spielern identifizieren, was allerdings in der Praxis meistens überhaupt unterbleibt. Ein Spiel mit erkennbar real existierenden Mannschaften und deren individuellen Spielstars würde einem Tischfussball-Spiel eine ganz andere Erlebnisdimension verschaffen.

Aus US 2008/164653 A1 sind Spielerfiguren bekannt, die austauschbare, aufsteckbare Teile aufweisen, zum Individualisieren der Spielerfiguren. Damit können die Spielerfiguren mit verschiedenen Nummern, Kopfbedeckungen, verschiedene Gesichtern etc. versehen werden. Die Teile werden jeweils auf den Grundkörper aufgesteckt. EP 2 047 893 A1 zeigt Spielerfiguren, die aus mehreren austauschbaren Teilen zusammensetzbar sind. Namentlich können verschiedene naturnah gestaltete Kopfteile aufgesteckt werden. Die allermeisten herkömmlich im Einsatz stehenden Tischfussball-Geräte sind bereits mit Spielfiguren ausgerüstet, die nicht individualisiert sind, sondern durchwegs die gleiche Form aufweisen, wobei sich die Spieler der beiden Mannschaften einzig durch eine unterschiedliche Farbgebung unterscheiden.

Deswegen ist es die Aufgabe der vorliegenden Erfindung, eine eindeutige Individualisierung von Tischfussball-Spielfiguren bei herkömmlich im Einsatz stehenden Tischfussball-Geräten zu ermöglichen, und zwar mit möglichst einfachen Mitteln.

Diese Aufgabe wird gelöst von einer Tischfussball-Figur gemäß Anspruch 1.

Im Falle der Ausbildung einer Fläche an diesem dreidimensionalen Gebilde sollte dieses mindestens eine ebene oder in einer einzigen Richtung gekrümmte Fläche aufweisen. Vorteilhaft ist diese mindestens 35mm hoch ist und mindestens 30mm breit, und auf welcher ein biegsames Passbild knitterfrei aufklebbar ist. Kleinere Flächen sind auch möglich, aber dann werden die aufklebbaren Bilder bald so klein, dass die Gesichter nicht mehr gut erkennbar sind.

Die Aufgabe der Erfindung wird auch gelöst von einem Aufsetzteil für eine Tischfussball-Figur eines Tischfussball-Kastens, bestehend aus einer Aufsteckhülse, welche eine Fläche aufweist, die mindestens 35mm hoch ist und mindestens 30mm breit, und auf welcher ein Passbild knitterfrei aufklebbar ist, wobei die Aufsteckhülse auf ihrer Innenseite mit Rückhaltemitteln für einen festen Pass-Sitz ausgestattet ist.

Und schliesslich wird die Aufgabe gelöst durch die Verwendung einer Aufsteckhülse für eine Tischfussball-Figur eines Tischfussball-Kastens, welche Aufsteckhülse mindestens eine ebene oder in einer einzigen Richtung gekrümmte Fläche aufweist, auf welcher ein Passbild knitterfrei aufklebbar ist, und welche Aufsteckhülse mittels Rückhaltemittel zum sicheren Halten des Gebildes auf dem Figurenkopf der Spielerfigur aufweist.

Alle diese Lösungen verwirklichen ein und dieselbe technische Idee, nämlich eine Spielfigur zu individualisieren und als realen Spieler identifizierbar zu machen.

Die Erfindung wird in anhand der beigefügten Zeichnungen beschrieben und erläutert.

Es zeigt:
- Figur 1 :: Eine einzelne Spielfigur mit zylindrischem Kopfteil;
- Figur 2 :: Eine einzelne Spielfigur mit zylindrischem Kopfteil und darauf aufgeklebtem Konterfei eines Fussballspielers;
- Figur 3 :: Eine einzelne Spielfigur mit herkömmlichem Kopf, dessen zylindrischer Kopfteil als wegnehmbare Aufsetzhülse gestaltet ist;
- Figur 4 :: Eine einzelne Spielerfigur von der Seite her gesehen, mit Aufsetzhülse über dem herkömmlichen Kopf;
- Figur 5 :: Diese einzelne Spielerfigur nach Figur 4 von vorne gesehen, mit Aufsetzhülse über dem herkömmlichen Kopf;
- Figur 6 :: Eine einzelne Spielerfigur eines anderen Fabrikates von der Seite her gesehen, mit Aufsetzhülse über dem herkömmlichen Kopf;
- Figur 7 :: Diese einzelne Spielerfigur nach Figur 6 von vorne gesehen, mit Aufsetzhülse über dem herkömmlichen Kopf;
- Figur 8 :: Eine einzelne Spielfigur mit prismaförmigem Kopfteil;
- Figur 9 :: Eine einzelne Spielfigur mit quaderförmigem Kopfteil;
- Figur 10 :: Eine einzelne Spielfigur mit einem Kopf oder einer Aufsetzhülse mit im Querschnitt kopfförmigem Seitenprofil;
- Figur 11 :: Eine einzelne Spielfigur mit einem Aufsetzkopf. Die Ausführungsform der Figur 11 ist nicht ein Ausführüngsform der Erfindung.

Die Figur 1 zeigt eine einfachste Ausführung einer solchen individualisierbaren Tischfussball-Figur 1. Diese ist wie üblich an einem durchgehenden drehbaren Querstab 2 im Schulterbereich 3 gehalten und nach unten hin erstreckt sich ein angedeuteter Korpus 4 und die Beine 5, und zur Darstellung der Füsse dient ein quaderförmiges Klötzchen 6. Als besonderes Merkmal weist die Figur einen Kopfteil 7 auf, welcher eine Fläche von mindestens 35mm Höhe und 30mm Breite aufweist. Diese Fläche kann eben sein, oder alternativ auch in einer einzigen Richtung gekrümmt sein, wie das bei dem hier gezeigten zylindrischen Kopfteil 8 der Fall ist. Auf die Oberfläche dieses zylindrischen Kopfteils 8 lässt sich nämlich ein Passbild, Abziehbild oder Tauschbild eines Fussballers knitterfrei aufkleben. Solche Tauschbilder von Fussballern sind international als Paninibilder bekannt, benannt nach der Gründerfirma Panini in 1-Modena, welche diese Bilder 1961 lancierte und damit einen grossen Erfolg hat. Wurden in der Schweiz anlässlich der Fussball WM 2002 in Südkorea noch 15 Mio. Bildchen abgesetzt, so waren es anlässlich der WM 2006 in Deutschland bereits 20 Mio. und für die WM 2010 in Südafrika werden laut den Prognosen ca. 50 bis 60 Mio. Bilder allein in der Schweiz abgesetzt. In der Fussballgemeinde sind diese Bildchen daher sehr bekannt und lösen bei Vielen ein richtiges Sammlerfieber aus. Es gibt eine sehr grosse Fangemeinde, welche diese Bilder in Form von 5-er Packungen kauft. Der einzelne Sammler ergänzt dann seine Sammlung durch Tauschen mit anderen Käufern und füllt dann ganze Alben mit den vollständigen Fussballmannschaften.

Das Ziel der vorliegenden Erfindung ist es, diese oder ähnliche Bildchen auch anderer Fabrikate für Tischfussball-Spiele zu verwenden, wozu die Spielfiguren einen entsprechend speziell geformten Kopfbereich 7 aufweisen müssen. Die Bildchen werden zu diesem Zweck zunächst rechteckig zugeschnitten, vorzugsweise aus einem Panini-Bildchen, sodass einzig noch das Gesicht des Spielers zu sehen ist, und hernach werden diese Gesichter auf die Kopfbereiche 7 der Spielerfiguren 1 aufgeklebt.

Die Figur 2 zeigt eine solche einzelne Spielfigur 1 mit zylindrischem Kopfteil 7 und darauf aufgeklebtem Konterfei 9 eines Fussballspielers. Von vorne wie auch noch um einen Winkel von ca. 60° horizontal geschwenkt lässt sich ein spezifischer Fussballspieler sofort erkennen.

Anstelle eines zylindrischen Kopfteils 7 kann auch eine zylindrische Hülse 10 auf den herkömmlichen Kopf 11 einer Spielerfigur 1 aufgesetzt werden wie das in Figur 3 gezeigt ist. Der Kopfteil ist also als wegnehmbare Aufsetzhülse 10 gestaltet. Diese Hülse ist vorzugsweise aus Aluminium oder Kunststoff gefertigt und auf ihrer Innenseite mit Rückhaltemitteln 12 ausgerüstet, damit sie auf dem Kopf 11 der Spielerfigur 1 sicher gehalten ist. Im gezeigten Beispiel bestehen diese Rückhaltemittel aus radialer Richtung nach innen gerichteten Fingern, Lippen oder Noppen aus gummielastischem Material. Diese können an einer Einsatzhülse aus gummielastischem Material angeformt sein, die in das Innere der Aufsetzhülse eingeklebt wird. Es kann sich bei diesen Rückhaltemitteln 12 aber auch um eine Beschichtung aus weichgummi-elastischem Material handeln, oder um einen eingeklebten Schaumgummi-Einsatz mit zentralem Loch oder Kreuzschlitz, mit welchem die Hülse über den Kopf 11 der Spielerfigur stülpbar ist und dann verdrehsicher daran gehalten ist.

In Figur 4 ist eine solche Spielerfigur 1 von der Seite her gesehen gezeigt, mit einem Schnitt durch den Kopf 11 und die Aufsetzhülse 10. Die Aufsetzhülse 10 weist auf ihrer Innenseite Rückhaltemittel 12 auf, hier in Form von radial nach innen abstehenden gummielastischen Fingern oder Lippen, welche beim Überstülpen der Aufsetzhülse 10 über den Kopf 11 der Spielerfigur nachgeben und sich an denselben anschmiegen und aufgrund ihrer gummielastischen Konsistenz eine Rückhaltekraft entwickeln und auch das selbsttätige Verdrehen der Aufsetzhülse 12 auf dem Kopf 11 verhindern. Die Figur 5 daneben zeigt diese Spielerfigur 1 von vorne, mit einem Schnitt durch den Kopf 11 und die Aufsetzhülse 10. Die üblichen Drehstangen 2 messen ca. 20 bis 23mm im Durchmesser. Eine typische Spielerfigur 1 ist etwa 100mm bis 120mm hoch und entsprechend misst dann die Aufsetzhülse 10 im Aussendruchmesser vorzugsweise ca. 23mm und in der Höhe ca. 38mm.

In Figur 6 ist dasselbe wie in Figur 4 gezeigt, allerdings mit einem anderen Fabrikat einer Spielerfigur, die in Figur 7 von vorne gezeigt ist. Man erkennt, dass diese Spielerfigur einen schmaleren Kopf aufweist, sodass die gummielastischen Finger den Kopf nur auf seiner Vorder- und Hinterseite beaufschlagen, was indessen für den sicheren Passsitz hinreichend ist.

Als Variante zeigt Figur 8 eine einzelne Spielfigur mit einem prismaförmigen Kopfteil. Der effektive Kopf der Spielerfigur unter diesem aufgesetzten prismaförmigen Kopfteil ist strichliniert angedeutet. Dieser bietet sowohl vorne wie hinten eine ebene, geneigte Fläche, auch welcher die Bilder aufgeklebt werden können. Wenn auch auf der Hinterseite das Gesicht aufgeklebt wird, so ist der Spieler auch von hinten identifizierbar und erweckt den Eindruck, gerade den Kopf zu drehen und nach hinten zu blicken.

Die Figur 9 zeigt eine einzelne Spielfigur mit quaderförmigem Kopfteil und darunter strichliniert angedeutetem effektiven Kopf. Ein solcher Kopfteil kann auf vier Seiten mit einem Bild beklebt werden, sodass dann von allen Seiten der Spielerkopf identifizierbar ist. Es könnten auf den Seitenflächen wie gezeigt auch Bilder von der jeweiligen Kopfseite eines Spielers aufgeklebt werden, wo vorhanden. Selbstverständlich wäre auch ein stehendes Prisma mit drei ebenen Flächen ausführbar.

Die Figur 10 zeigt schliesslich eine Spielfigur mit einer Aufsteckhülse, die im Schnitt längs der Hochachse von der Seite gesehen ein etwa kopfförmiges Profil aufweist. Der effektive Kopf der Spielerfigur ist wiederum strichliniert angedeutet. Diese Aufsteckhülse wird vorzugsweise aus Blech oder Kunststoff gefertigt und bietet den Vorteil, das er von der Seite gesehen näher an eine natürliche Kopfform heranreicht und trotzdem vorne und hinten eine nur in einer Richtung gekrümmte Fläche bietet, auf die ein Bild knitterfrei aufklebbar ist. Die Seitenflächen bleiben eben und können gegebenenfalls auch mit einem Bild beklebt werden.

Als weitere hochattraktive, jedoch etwas aufwändigere Variante kann wie in Figur 11 gezeigt ein Aufsetzkopf 13 realisiert werden, welcher anstelle des herkömmlichen, kopfähnlichen abzuschneidenden Figurenkopfes einen dreidimensionalen, massstabgetreu und realitätsnah nachgebildeten Kopf eines realen Spielers darstellt. In diesem Fall wird der bestehende Figurenkopf der Tischfussball-Figur weggeschnitten bzw. weggesägt. Hernach wird in den Schulterbereich eine Bohrung 15 eingebracht. Der Aufsetzkopf 13 ist unten an seinem Halsbereich mit einem Zapfen 14 ausgerüstet, sodass er dann in diese Bohrung klemmend einpasst. Dadurch lässt sich der Aufsetzkopf 13 sogar etwas um die Hochachse verschwenken und in verschiedenen Schwenklagen ist er sicher gehalten. Anstelle einer Zapfenverbindung kann auch ein Set aus zwei Magneten zum Einsatz kommen. Der eine Magnet wird dann nach dem Wegschneiden der Figurenkopfes auf den Halsstumpf befestigt, zum Beispiel angeleimt oder angeschraubt, und der andere Magnet ist bereits unten am Halsbereich des Aufsetzkopfes 13 werkseitig montiert. Somit lässt sich der Aufsetzkopf 13 rasch aufsetzen, auch in verschiedenen Schwenklagen, und stets ist er sicher auf der Figur gehalten, aber dennoch jederzeit von derselben wegnehmbar.

Werden die Spielerfiguren eines Tischfussballkastens in dieser aufgezeigten Weise individualisiert, so ergibt sich eine Identifikation mit diesen Spielern und das Spielerlebnis wird sehr viel lebendiger, dynamischer und fiktiv realitätsbezogen. Die Lösung mit Aufsetzhülsen ermöglicht es, eine bestimmte Mannschaft überfall zu inszenieren und auch rasch auszuwechseln. Es können somit beliebige echt stattfindende Spiele zum voraus oder zeitnah nachgeahmt werden oder nachgespielt werden, und es können auf real existierende Clubs bezogene Turniere ausgetragen werden. Weiter können Wetten in Bezug auf erst noch stattfindende Spiele der realen Mannschaft abgeschlossen und ausgetragen werden, oder umgekehrt kann bei einem nachgespielten Spiel eine Wette auf den Ausgang des Matches im Tischfussball-Kasten ausgetragen werden. Insgesamt eröffnet die aufgezeigte Individualisierung der Spielerfiguren viele Möglichkeiten, das Tischfussballspiel sehr viel attraktiver und spannender zu machen.

## Patentansprüche

1. Tischfussball-Figur für einen Tischfussball-Kasten, **dadurch gekennzeichnet, dass** der Kopfteil (7) durch eine Aufsteckhülse (10) gebildet ist, welche eine Fläche aufweist, die mindestens 35mm hoch ist und mindestens 30mm breit, und auf welcher im Gebrauch ein Passbild knitterfrei aufklebbar ist, wobei die Aufsteckhülse, (10) auf ihrer Innenseite mit Rückhaltemitteln (12) für einen festen Pass-Sitz der Aufsteckhülse auf der Figur ausgestattet ist.

2. Tischfussball-Figur für einen Tischfussball-Kasten nach Anspruch 1, **dadurch gekennzeichnet, dass** die Aufsteckhülse (10) eine zylindrische Aufsteckhülse aus gespritztem Kunststoff oder Aluminium ist, und dass auf ihrer Innenseite Rückhaltemittel (12) angeformt sind.

3. Tischfussball-Figur für einen Tischfussball-Kasten nach Anspruch 1, **dadurch gekennzeichnet, dass** die Aufsteckhülse (10) eine im Seitenprofil kopfförmige Aufsteckhülse aus gespritztem Kunststoff oder Aluminium ist, und dass auf ihrer Innenseite Rückhaltemittel (12) angeformt sind.

4. Tischfussball-Figur für einen Tischfussball-Kasten nach Anspruch 1, **dadurch gekennzeichnet, dass** die Aufsteckhülse (10) eine Prismaform aufweist, zur Bildung von zwei gegeneinander geneigten ebenen Flächen zum Aufkleben von Bildern, und dass auf ihrer Innenseite Rückhaltemittel angeformt sind.

5. Tischfussball-Figur für einen Tischfussball-Kasten nach Anspruch 1, **dadurch gekennzeichnet, dass** die Aufsteckhülse (10) eine kubische Form aufweist, zur Bildung von vier verschiedenen, nach aussen abstehenden ebenen Flächen zum Aufkleben von Bildern, und dass auf ihrer Innenseite Rückhaltemittel (12) angeformt sind.

6. Tischfussball-Figur für einen Tischfussball-Kasten nach einem der Ansprüche 1 bis 5, **dadurch gekennzeichnet, dass** die Aufsetzhülse (10) auf ihrer Innenseite mit Rückhaltemitteln (12) in Form von gummielastischen nach innen zeigenden Fingern oder Lippen ausgestattet ist, für einen festen Pass-Sitz auf dem herkömmlichen Kopf (11) einer Spielerfigur (1).

7. Tischfussball-Figur für einen Tischfussball-Kasten nach einem der Ansprüche 1 bis 5, **dadurch gekennzeichnet, dass** die Aufsetzhülse (10) auf ihrer Innenseite mit Rückhaltemitteln (12) in Form einer Schaumgummi-Einlage mit zentralem Loch oder zentralem Kreuzschlitz ausgestattet ist, für einen festen Pass-Sitz auf dem herkömmlichen Kopf (11) einer Spielerfigur (1).

8. Aufsteckhülse für eine Tischfussball-Figur eines Tischfussball-Kestens gemäss Anspruch 1, bestehend aus einer Aufsteckhülse (10), welche eine Fläche aufweist, die mindestens 35mm hoch ist und mindestens 30mm breit, und auf welcher ein Passbild knitterfrei aufklebbar ist, wobei die Aufsteckhülse (10) auf ihrer Innenseite mit Rückhaltemitteln (12) für einen festen Pass-Sitz ausgestattet ist.

9. Verwendung einer Aufsteckhülse gemäss Anspruch 8.

## Claims

1. Tabletop soccer figure for a tabletop case **characterized in that** the head piece (7) is formed by a sleeve (10) which has a surface that is at least 35mm high and which is at least 30mm wide and on which a passport photograph is crease-resistantly stickable when it is used, whereas the sleeve (10) is equipped with resistant means (12) inside for a firm fit seating of the sleeve on the figure.

2. Tabletop soccer figure for a tabletop case according to claim, **characterized in that** the sleeve (10) is a cylindrical sleeve made of injection moulded plastic material or aluminium and **in that** resistant means (12) are formed on it's inner side.

3. Tabletop soccer figure for a tabletop case according to claim 1, **characterized in that** the sleeve (10) is a head-shaped sleeved within the side profile made of injected moulded plastic or aluminium and **in that** on its inner side resistant means (12) are formed on.

4. Tabletop soccer figure for a tabletop case according to claim 1, **characterized in that** the sleeve (10) has a prism shape for the creation of two flat surfaces sloped against each other for sticking images and **in that** on its inner side resistant means are formed on.

5. Tabletop soccer figure for a tabletop case according to claim 1, **characterized in that** the sleeve (10) shows a cubic form for creating four different flat surfaces that stick outside for sticking images and **in that** on the inner side resistant means (12) are formed on.

6. Tabletop soccer figure for a tabletop case according to claim 1 to 5, **characterized in that** the sleeve (10) is equipped with resistant means (12) on the inside in form of rubbery-elastic fingers or lips that point inside for a firm fit seating on the conventional head (11) of a playing piece (1).

7. Tabletop soccer figure for a tabletop case according to one of the claims 1 to 5, **characterized in that** the sleeve (10) is equipped on its inner side with resistant means (12) in form of a foam rubber with a central hole or central cross recess for a firm fit seat of the conventional head (11) of a playing piece (1).

8. Sleeve for a tabletop soccer figure of a tabletop case according to claim 1, consisting of a sleeve (10) which shows a surface of at least 35mm height and at least 30mm width and on which a pass picture is crease-resistantly stickable, whereas the sleeve (10) is equipped with resistant means (12) on the inside for a firm fit seat.

9. Application of a sleeve according to claim 8.

## Revendications

1. Figurine pour football de table pour une boite de football de table, **caractérise en ce que** la partie de la tête (7) est formée par un manchon (10) qui possède une surface de au moins 35mm hauteur et au moins 30mm largeur sur laquelle dans l'emploi un image ajusté peut être collé au dessus de manière infroissable, cependant le manchon (10) étant équipée avec des moyens de retenu (12) à l'intérieur pour un siège d"ajustement firme sur la figurine.

2. Figurine pour football de table pour une boîte de football de table selon revendication 1, **caractérisé en ce que** le manchon (10) est un manchon cylindrique de matière plastique ou aluminium et que des moyens de retenu (12) sont formés à l'intérieur.

3. Figurine pour football de table pour une boîte de football de table selon revendication 1, **caractérisé par** un manchon (10) étant un manchon en forme de tête fabriqué en matière plastique injecté ou en aluminium et en ce que des moyens de retenu (12) sont formés à l'intérieur.

4. Figurine pour football de table pour une boîte de football de table selon revendication 1, **caractérisé en ce que** le manchon (10) présente une forme de prisme pour la formation de deux surfaces plaines inclinées l'un vers l'autre pour coller des images et **en ce que** à l'intérieur des moyens de retenu sont formés.

5. Figurine pour football de table pour une boîte de football de table selon revendication 1, **caractérisé en ce que** un manchon (10) présente une forme cubique pour la formation de quatre différentes surfaces plaines s'étendant vers l'extérieur pour coller des images et **en ce que** des moyens (12) de retenu sont formés à son intérieur.

6. Figurine pour football de table pour une boîte de football de table selon une des revendications 1 à 5, **caractérises en ce que** le manchon (10) est équipé avec des moyens de retenu (12) à l'intérieur en forme doigts ou lèvres élastiques comme de la gomme qui s'étendent vers l'intérieur pour une siège d'ajustement firme sur une tête traditionnelle (11) d'une figurine (1).

7. Figurine pour football de table pour une boîte de football de table selon une des revendications 1 à 5, **caractérisé en ce que** un manchon (10) est équipe à l'intérieur avec des moyens de rétenu (12) en forme d'une pièce intercalaire caoutchouc mousse ayant un trou ou une empreinte cruciforme pour une siège d'ajustement firme sur une tête traditionnelle (11) d'une figurine (1).

8. Manchon pour une figurine pour football de table pour une boîte de football de table selon revendication 1, se composant d'un manchon (10) qui présente une surface d'une hauteur d'au moins 35mm et au moins 30mm largeur et sur laquelle un image de siège d'ajustement est collable de façon infroissable, cependant le manchon (10) est intérieurement équipé avec des moyens de retenu (12) pour un siège d'ajustement firme.

9. Utilisation d'un manchon selon revendication 8.
